# EUROPÄISCHE PATENTSCHRIFT

(11) **EP 1 286 835 B1**
(45) Veröffentlichungstag und Bekanntmachung des Hinweises auf die Patenterteilung: **07.11.2007**
(21) Anmeldenummer: 01929608.6
(22) Anmeldetag: 28.04.2001
(51) Int. Cl.: B41F 21/00

(54) **KOMBINIERTE DRUCKMASCHINE**
COMBINED PRINTING MACHINE
MACHINE A IMPRIMER COMBINEE

(30) Priorität: 16.05.2000 DE 10023689
(43) Veröffentlichungstag der Anmeldung: 05.03.2003
(73) Patentinhaber: MAN Roland Druckmaschinen AG, 63075 Offenbach (DE)
(72) Erfinder: SCHNEIDER, Josef, 86420 Diedorf-Lettenbach (DE); DILLING, Peer, 86316 Friedberg (DE)
(74) Vertreter: Stahl, Dietmar
(86) Internationale Anmeldenummer: PCT/EP2001/004801
(87) Internationale Veröffentlichungsnummer: WO 2001/087610

(56) Entgegenhaltungen:
- DE-A- 2 741 108
- DE-A- 4 443 031
- DE-A- 19 921 271
- DE-C- 587 513
- FR-A- 2 585 287
- US-A- 1 691 021
- US-A- 4 419 613

## Beschreibung

Die Erfindung betrifft eine Vorrichtung nach dem Oberbegriff des Patentanspruchs 1.

### [Stand der Technik]

Es ist bekannt in Druckmaschinen verschiedener Druckverfahren Transportmittel für Bogen vorzusehen, die einen geradlinigen Transport von zu bedruckenden Substraten durch Druckwerke von einem Anleger zu einem Ausleger ermöglichen. Hierbei sind teilweise Verfahren bzw. Vorrichtung verwendet worden, die Greifer beinhalten. Weiterhin sind aber auch Verfahren bzw. Vorrichtungen verwendet worden, in denen geradlinig durch die Druckwerke geführte Transportbänder zum Transport des bogenförmigen Materials verwendet werden.

Aus der DE 19527264 A1 ist eine Druckmaschine mit geradliniger Substratführung bekannt. Hierbei sollen der Transportweg der Substrate von Anlegerstapel zu den Transportmitteln geradlinig in der Ebene des Transportweges der Druckwerke liegen. Vorgesehen ist ein Transportband das die Substrate z.B. durch Reibschluß zwischen den Zylindern der Druckwerke transportiert. Über die registergerechte Halterung der Bogen auf dem Transportband ist nichts ausgesagt.

Aus der DE 19921271 A1 ist ein Verfahren zum Fördern von Bogen in einer Druckmaschine sowie einer Vorrichtung zur Durchführung des Verfahrens bekannt. Hierbei wird vorgesehen auf den bogenführenden Elementen, anstatt von Greifern mit Klebstoff belegte Bereiche vorzusehen die ein lagesicheres Führen der Bogen ermöglichen. Hierbei ist ebenfalls eine Druckmaschine beschrieben, die den geradlinigen Transport von Bedruckstoffen mittels eines Transportbandes ermöglicht. In dieser Veröffentlichung wird darauf hingewiesen, dass ein Halten des Bogens mittels elektrostatischer Ladungen nicht ausreichend für den Transport der Bogen sei.

Weiterhin beschreiben die FR-A-2 585 287 und die DE-C-587513 jeweils eine Druckmaschine nach dem Oberbegriff des Patentanspruchs 1.

Ziel der Erfindung ist es eine variable Transportvorrichtung vorzusehen, die in vielfältigen Druckmaschinen einsetzbar ist. Weiterhin soll dort eine Haltevorrichtung für die Bedruckstoffe vorgesehen sein, die stets gleiche Bedingungen für deren Transport ermöglichen.

### [Aufgabe der Erfindung]

Aufgabe der Erfindung ist es daher in einer Vorrichtung nach dem Oberbegriff des Patentanspruchs 1 eine Maschinenkonfiguration mit einer flexiblen und verbesserten Transportvorrichtung für Bedruckstoffe jeder Art und insbesondere einem geradlinigen Bogentransport ohne Verwendung von Greifern vorzusehen.

Die Lösung der Aufgabe gestaltet sich nach dem kennzeichnenden Merkmal des Patentanspruchs 1. Die Maschinenkonfiguration erlaubt den Transport verschiedenster Bedruckstoffe nach Form, Größe und Werkstoffzusammensetzung. Hierbei sind als Haltemittel für bogenförmige Bedruckstoffe vorzugsweise erneuerbare Haltebereiche auf einem Transportband vorgesehen. Damit wird ermöglicht, dass stets gleiche Bedingungen für alle über einen Druckauftrag an zu transportierenden Bogen erhalten bleiben. Darüber hinaus wird vermieden, dass elektrostatische Ladungen eingebracht werden müssen. Weiterhin ist diese Vorrichtung für verschiedenste Arten von Bedruckstoffen geeignet. Vorteilhafte Ausgestaltungen werden in den Unteransprüchen dahingehend beschrieben, dass Haltemittel in Form von Adhäsionsfolien, anschmelzbaren Klebebereichen, variabel aufsetzbaren Adhäsionsstreifen, Offsetpressvorrichtungen, Aufwalzvorrichtungen oder getaktete Rollentransporte vorgesehen sind.

### [Beispiele]

Die Erfindung wird-im folgenden Anhang von zeichnerischen Darstellungen im Einzelnen erläutert.

Hierbei zeigen
- Figur 1: eine Rollenrotationsdruckmaschine in Standardkonfiguration,
- Figur 2: eine Druckmaschine gleicher Konfiguration mit einem Transportband und Haltebändern,
- Figur 3: eine Druckmaschine gleicher Konfiguration mit Transportband und Anpresswalzen,
- Figur 4: eine Druckmaschine gleicher Konfiguration mit Transportband und Luftanpressvorrichtung, und
- Figur 5: eine Druckmaschine nach Figur 2 in Draufsicht.

In Figur 1 ist eine Rollenrotationsdruckmaschine mit mehreren Druckwerken 1 bis 4 dargestellt, die als Grundkonfiguration einen Gegendruckzylinder 7, einen Drucktuchzylinder 6 und einen Formzylinder 5 aufweist. Die Bedruckstoffbahn 8 wird von einer Zufuhrrolle 10 jeweils dem Gegendruckzylinder 7 des Druckwerkes 1 zugeführt, dort mittels des Drucktuchzylinders 6 bedruckt und über eine Umlenkwalze 20 dem nächsten Druckwerk 2 zugeführt. In gleicher Weise wird weiter verfahren bis alle Druckbilder der Druckwerke 1 bis.4 aufgebracht wurden. Im vorliegenden Fall wird die Bedruckstoffbahn 8 einer Abnahmerolle 11 zugeführt und dort wieder aufgewickelt. Die beschriebene Druckmaschine ist also eine Offsetdruckmaschine. Sie weist nach Figur 1 allerdings keine sogenannten Gummi-gegen-Gummi-Druckwerke auf, sondern jedes Druckwerk 1 bis 4 ist jeweils mit einem Gegendruckzylinder 7 versehen, der lediglich dem Anpressen des Bedruckstoffes gegen den bildabgebenden Zylinder, hier den Drucktuchzylinder 6, dient. Eine derartig einfache Konstellation einer Rollenrotationsdruckmaschine ist bisher nicht bekannt geworden, da normalerweise immer die Druckwerke 1 bis 4 für den zweiseitigen Druck ausgerüstet sind. Die Druckzylinder 7 weisen der Einfachheit halber einen kleineren Durchmesser auf als die Drucktuchzylinder 6 und die Formzylinder 5. Dies ist möglich, da jeder Gegendruckzylinder 7 eine rein stützende Funktion hat. Die Registerung der Druckbilder der verschiedenen Druckwerke 1 bis 4 zueinander kann mittels der Umlenkwalzen 20 oder sonstiger Vorrichtungen, z.B. sogenannter Bahnspannungseinrichtungen, durchgeführt werden.

In Figur 2 ist eine Druckmaschine gleicher Grundkonfiguration wie in Figur 1 gezeigt. Hierbei wird über den Bereich der Gegendruckzylinder 7 ein an sich bekanntes Transportband 40 für Bedruckstoffe geführt. Die Bahn des Transportbandes 40 ist eben und führt durch die Druckzonen aller Druckwerke 1 bis 4 zwischen den jeweiligen Drucktuchzylindern 6 und den Gegendruckzylindern 7 hindurch. Auf diesem Transportband 40 können sowohl Bedruckstoffbahnen als auch Bedruckstoffbogen aufgelegt werden.
Bedruckstoffbogen werden vor dem Druckwerk 1 mittels eines Bogenanlegers 30 von einem Anlagestapel aus einer Anlegestation 41 dem Transportband 40 zugeführt, an einer Auslegestation 48 vom Transportband 40 abgenommen und in einem Bogenausleger 31 auf einen Auslagestapel abgelegt. Die Bedruckstoffbogen werden mittels geeigneter Mittel auf dem Transportband 40 gehalten, während sie die Druckzonen der Druckwerke 1 bis 4 durchlaufen.
Gleiches kann auf vergleichbare Weise für Bedruckstoffbahnen vorgesehen werden. Das Bedrucken einer Bedruckstoffbahn mittels einseitig wirkender Druckwerke, wie im gezeigten Beispiel, kann Probleme bei der Bedruckstoffführung provozieren, da der Bedruckstoff in der Druckzone nur einseitig an einem eingefärbten Zylinder anhaftet. Eine geeignete Führung auf dem Transportband 40 behebt dieses Problem auf einfache Art und Weise.

In Fig. 2 ist hierzu die Halterung des Bedruckstoffes auf dem Transportband 40 mittels Haltebändern 42 beschrieben. Dazu wird im Bereich des Bedruckstoffdurchlaufes eine parallele Führung von Transportband 40 und Haltebändern 42 vorgesehen. Die Haltebänder 42 werden oberhalb der Druckwerke 1 bis 4 in einem geschlossenen System zurückgeführt. Im Bereich der Haltebänder 42 können Spannvorrichtungen 43 vorgesehen sein. Der Bedruckstofftransport erfolgt dadurch, dass am Beginn des Transportbandes 40 eine in vertikaler Richtung bewegbar getaktete Fangrolle für die Haltebänder 42 vorgesehen ist. Dadurch lässt sich an der Anlegestation 41 ein Einlaufspalt 44 für den zu transportierenden Bedruckstoff erzeugen, sodaß der Bedruckstoff gesteuert und einstellbar zwischen den Haltebändern 42 und dem Transportband 40 eingeführt werden kann. Nachdem der Bedruckstoff ausreichend weit eingeführt ist, können die Haltebänder 42 abgesenkt werden und erfassen demzufolge den Bedruckstoff, so dass er reibschlüssig auf dem Transportband 40 gehalten und von diesem mitgenommen wird. Dabei führt eine Leitwalze 45 am Ende des Einlaufspalts 44 den Bedruckstoff ordnungsgemäß dem Transportband 40 zu und legt ihn zum Bedrucken auf das Transportband 40 auf. Das Halteband bzw. die Haltebänder 42 können in Form von magnetischen Bändern ausgeführt sein. Diese arbeiten mit einer entsprechenden Gegenfläche auf Transportbändern 40 zusammen. Dadurch wird eine feste Haftreibung zwischen dem Bedruckstoff und dem Transportband 40 erzielt. Der Bedruckstoff wird auf dem Transportband 40 fixiert und kann auf der geraden bzw. ebenen Transportstrecke durch die Druckwerke 1 bis 4 sicher geführt werden.
Zur Beeinflussung der Bedruckstoffzufuhr ist eine Station 46 vorgesehen. Diese kann als Mess- und/oder Ausrichtvorrichtung 46 oder als elektrostatische Vorrichtung ausgebildet sein. Dort kann der Bedruckstoff in seiner Lage erfasst, ausgerichtet oder mit elektrostatischer Aufladung versehen oder von elektrostatischer Aufladung befreit werden. Alle Maßnahmen unterstützen den ordnungsgemäßen Druck.

In Figur 5 ist passend zur Darstellung nach Figur 2 eine Draufsicht auf den Transportweg von Bedruckstoffbogen 50 durch eine derartige Druckmaschine gezeigt. Die Haltebänder 42 legen sich seitlich auf die Bedruckstoffbogen 50 auf. Dabei werden die Bedruckstoffbogen 50 in druckbildfreien Rändern 47 gehalten, während die bedruckten Bereiche in der Mitte der Bedruckstoffbogen 50 nicht abgedeckt werden. Denkbar ist auch die Anwendung von Haltebändern 42 in der Mitte des Transportweges, wenn im Drucksujet an dieser Stelle unbedruckte Bereiche vorgesehen sind.

In Figur 3 ist eine Druckmaschine gleicher Grundkonfiguration wie in Figur 1 gezeigt. Hierbei sind spezielle Transportbänder 40 vorgesehen, gegenüber denen Anpresswalzen 60 gezeigt sind. Der Bedruckstoff wird in diesem Fall mittels der Anpresswalzen 60 auf das Transportband 40 aufgewalzt und auf diese Weise dort fixiert. Durch eine entsprechende Materialwahl des Transportbandes 40 kann die Haltekraft des Transportbandes 40 gegenüber dem Bedruckstoff günstig gestaltet werden. Je nach Wahl des Bedruckstoffes können unterschiedliche Werkstoffe für die Transportbänder 40 zur Disposition stehen. Die Anpresswalzen 60 arbeiten mit einer festen Gegenfläche 61 zusammen und dienen dem Auspressen von zwischen dem Bedruckstoff und dem Transportband 40 vorhandene Luft. Bei der Verwendung von folienartigen Werkstoffen genügt es in der Regel ein ebenso glattes Transportband 40 vorzusehen. Dadurch wird beim Aufpressen des Bedruckstoffes mittels der Anpresswalzen 60 eine ausreichende Haftung erzielt. Bei papierförmigen Bedruckstoffen ist es vorteilhaft, eine Adhäsionsfolie auf dem Transportband 40 vorzusehen. Diese unterstützt die Haltekraft weiterhin.
Im Zusammenhang der geschilderten Konfiguration kann es vorteilhaft sein vor der Zufuhr des Bedruckstoffes zum ersten Druckwerk 1 einen Ladungsausgleich oder eine Aufladung des Bedruckstoffes herbeizuführen. Dazu ist eine elektrostatische Ladungsvorrichtung einsetzbar. Gleichfalls ist der Bedruckstoff vor der Zufuhr zum ersten Druckwerk 1 mittels einer Meßvorrichtung in seiner Lage zu erfassen und gegebenenfalls auszurichten. Dies kann mittels der Führung des Transportbandes 40 erfolgen. Das Transportband 40 ist auf seiner Durchlaufstrecke durch die Druckwerke 1 bis 4 in Längsrichtung und in Querrichtung justierbar.
Darüber hinaus kann der Bedruckstoff zur Sicherung der Anhaftung am Transportband 40 auch zwischen den Druckwerken 1 bis 4 mittels weiterer Anpresswalzen 62 lagerichtig auf das Transportband 40 aufgepresst werden. Die unterhalb des Transportbandes 40 vorgesehenen Führungsflächen 61 dienen der glatten Auflage des Bedruckstoffes. Die Anpresswalzen 62 sollten dazu mit einer farbabweisenden Oberfläche versehen sein. Hier können allerdings auch über die Anpresswalzen 62 Trockenstoffe in das auf den Bedruckstoff aufgebrachte Druckbild eingebracht werden.

In Figur 4 ist eine weitere Druckmaschine gleicher Grundkonfiguration nach Figur 1 gezeigt. Hierbei wird der Bedruckstoff auf dem Transportband 40 mittels eines Luftstroms gehalten. Dazu ist vor dem Einlaufen des Bedruckstoffes in die Druckzone des ersten Druckwerkes 1 eine pneumatische Anpressvorrichtung 70 vorgesehen. Diese kann in der Art einer schlitzförmigen Blasvorrichtung über die gesamte Breite des Bedruckstoffes angeordnet sein. Die pneumatische Anpressvorrichtung 70 sollte dabei eine möglichst hohe Anpresskraft erzielen. Gleichzeitig kann vorgesehen sein, daß die pneumatische Anpressvorrichtung 70 den Bedruckstoff von der Mitte nach außen ausstreicht. Dazu kann es vorteilhaft sein, der pneumatischen Anpressvorrichtung 70 in Transportrichtung des Bedruckstoffes eine Konturierung derart zu verleihen, daß beispielsweise eine gegen die Transportrichtung ausgeformte etwa pfeilförmige Anordnung verwendet wird.

Zur Aufrechterhaltung der Anhaftkraft auch zwischen den Druckwerken 1 bis 4 sind dort weitere pneumatische Anpressvorrichtungen 71, 72 und 73 vorgesehen. Mittels dieser Anpressvorrichtungen 71 bis 73 kann die in den Druckzonen gegebenenfalls reduzierte Anhaftkraft erneuert werden. Dies ist deshalb besonders vorteilhaft, weil die pneumatischen Anpressvorrichtungen 71 bis 73 berührungsfrei arbeiten und daher die frischen Druckbilder nicht verschmieren können. Weiterhin kann mittels der pneumatischen Anpressvorrichtungen 71 bis 73 eine Zwischentrocknung der Druckbilder erreicht werden. Dazu kann es sinnvoll sein, die pneumatischen Anpressvorrichtungen 71 bis 73 mit vorgeheizter Luft zu versorgen.

Unterstützt werden kann die Anhaftung des Bedruckstoffes auf dem Transportband 40 durch zusätzliche Mittel wie einem lösbaren Klebstoff. In diesem Zusammenhang kann hier vorgesehen sein, im Bereich der Zufuhr von Bedruckstoffbogen eine Station zum Verbinden des Bedruckstoffes mit dem Transportband 40 dahingehend darzustellen, dass mit einer Klebeverbindung versehene Bereiche im Transportband 40 vorgesehen sind. Diese Bereiche können zum Übernehmen des Bedruckstoffes mittels einer Aufheizstation an ihrer Oberfläche angeschmolzen werden, wodurch der Bedruckstoff dann besonders gut und fest anhaften kann. Die Abgabe des Bedruckstoffs an der Auslaufseite wird durch erneutes Erwärmen der Klebebereiche ermöglicht. Mittels einer derartigen Vorrichtung ist in vorteilhafter Weise die Verbindung zwischen Bedruckstoff und Transportband 40 unter nahezu immer gleichen Bedingungen möglich. Ein alternativer und kostengünstiger Einsatz von bekannten Klebestreifen, von denen sich beispielsweise papierförmiger Bedruckstoff leicht wieder abziehen lässt, ist zeitabhängig veränderlich und nicht auf einfache Weise erneuerbar. Die Möglichkeit des Anschmelzens von Klebe- bzw. Haftbereichen verschafft dem Bedruckstofftransport immer neu die gleichen Anhaftbedingungen.

Mittels der gezeigten Vorrichtungen ist es möglich, in einer Druckmaschine deren Konfiguration für den Rollendruck geeignet ist, auch bogenförmige Bedruckstoffe zu verarbeiten. Die Varianten zum Anhaften des Bedruckstoffs auf dem Transportband 40 sind alle dahingehend vorteilhaft, dass sie stets gleiche Haftbedingungen bezeugen. Beim Einbringen von elektrostatischer Ladung oder lediglich mit Klebstoff beschichteten Bereichen ist eine Erneuerung der Haftbedingungen nicht ohne weiteres möglich. Vor allen Dingen sind derartige Verfahrensweisen für bestimmte Druckverfahren gar nicht geeignet, z.B. den Nassoffsetdruck. Die Erneuerbarkeit der Haftbedingungen gestaltet sich dahingehend, dass z.B. die Adhäsionsfolien stetig gereinigt werden können und so von Papierstaub frei sind. Der anschmelzbare Klebstoff stellt weiterhin stets gleiche Haftbedingungen zur Verfügung. Weiterhin kann mittels der Anpresswalzen 60, 62 bzw. der pneumatischen Anpressvorrichtungen 70 bis 73 die Anhaftung des Bedruckstoffes stetig überwacht und nachhaltig verbessert werden.

Die beschriebene Druckmaschine bietet Anwendungsmöglichkeiten für die derzeit bekannten Druckverfahren. Die Beschränkung auf den konventionellen Offsetdruck soll hier nicht gelten. Die Art des Bedruckstofftransportes ist auch nicht auf die Druckverfahren bekannter Art beschränkt. Angewendet werden können alle Verfahren vom Flachdruck über den Tiefdruck bis zum Hochdruck. Dabei können sowohl direkte als auch indirekte Druckverfahren angewendet werden. Weiterhin können auch sogenannte digitale Druckverfahren zur Anwendung kommen, bei denen Druckformen in der Maschine erstellt werden. Weiterhin sind in der Druckmaschine unterschiedlichste Einfärbemethoden anwendbar, wobei die Orientierung an der erforderlichen Druckqualität erfolgen muß. Daher können Einfärbemethoden aus dem Bereich des Bogendruckes ebenso zur Anwendung kommen wie aus dem Bereich des Rollendruckes. Insbesondere bei digitalen Druckmaschinen ist die Verwendung spezieller Einfärbemethoden auf Tonerbasis, sowohl in trockener als auch in flüssiger Form, denkbar und möglich.

Die Druckmaschine kann gleichfalls nach jeweils aktuellen Konstruktionsprinzipien gestaltet werden, wobei die Anwendung von hülsenförmigen Druckformen oder Drucktüchern oder anderweitigen Zylinderbespannungen in Frage kommt.

Ebenso ist für die Maschinenkonfiguration eine Ausprägung vorgesehen, bei der die den Druckspalt bildenden Zylinder linear oder bogenförmig zueinander verstellbar angeordnet sind. Dies hat den Vorteil, daß die Zuordnung der Druckelemente auf einfache Weise erfolgen kann. Es ist dann kein Umbau der Druckwerke beim Wechsel von Verfahren oder Bedruckstoffart notwendig.

Im Zusammenhang damit ist der Einsatz von Einzelantrieben für alle bekannten Druckwerkselemente besonders günstig. Hierbei ist denkbar, daß der Bogenanleger 30 separat angetrieben wird. Damit können Bedruckstoffbogen wesentlich gezielter der Druckmaschine zugeführt werden.

Weiterhin sind in diesem Fall auch formatunabhängige Druckprozesse für bahnförmige Bedruckstoffe möglich. Dabei können Druckvorgänge mit nicht vollständig belegtem Formzylinder so gesteuert werden, daß die Bedruckstoffbahn gleichwohl in voller Länge bedruckt wird. In diesem Fall kann der Bedruckstoff auf einfache Weise in Arbeitsschritten bewegt werden. Während die Formzylinder gleichmäßig rotieren, wird das Transportband jeweils nur dann bewegt, wenn ein Druckbild zu übertragen ist. Wenn die nicht mit Druckbilder belegten Umfangsteile der Formzylinder umlaufen, wird das Transportband stillgesetzt. So kann zwischen den Druckbildern keine Lücke entstehen, die den Bedruckstoffverbrauch unnötig erhöhen würde. Eine derartige Verfahrensweise ist insbesondere im Zusammenhang der beschriebenen Druckmaschine mit einem Transportband möglich. Durch Auflegen der Bedruckstoffbahn auf das Transportband kann die Bedruckstoffbahn sehr gut geführt und nahezu beliebig gesteuert werden. Die Registerhaltigkeit der Drucke in den einzelnen Druckwerken bleibt stets gesichert, da das Transportband die Bedruckstoffbahn führt. Bei der Verwendung von bahnförmigem Bedruckstoff können im Übrigen die bereits beschriebenen Hilfsmittel zur Herstellung einer Transportverbindung des Bedruckstoffes mit dem Transportband ebenso zur Anwendung kommen wie bei einem bogenförmigen Bedruckstoff

### [Bezugszeichenliste]

- Druckwerk: 1
- Druckwerk: 2
- Druckwerk: 3
- Druckwerk: 4
- Formzylinder: 5
- Drucktuchzylinder: 6
- Gegendruckzylinder: 7
- Bedruckstoffbahn: 8
- Zufuhrrolle: 10
- Abnahmerolle: 11
- Umlenkwalze: 20
- Bogenanleger: 30
- Bogenausleger: 31
- Transportband: 40
- Anlegestation: 41
- Haltebändern: 42
- Spannvorrichtung: 43
- Einlaufspalt: 44
- Leitwalze: 45
- Meß- und Ausrichtvorrichtung: 46
- elektrostatische Vorrichtung: 46
- Bedruckstoffrand: 47
- Auslegestation: 48
- Bedruckstoffbogen: 50
- Anpresswalze: 60
- Führungsfläche: 61
- Anpresswalze: 62
- pneumatische Anpressvorrichtung: 70
- pneumatische Anpressvorrichtung: 71
- pneumatische Anpressvorrichtung: 72
- pneumatische Anpressvorrichtung: 73
- Führungsfläche: 74

## Patentansprüche

1. Druckmaschine zum Bedrucken von Bedruckstoff (8, 50) mit mehrfarbigen Druckbildern, mit einer Mehrzahl von Druckwerken (1-4), jeweils beinhaltend wenigstens einen Formzylinder (5), ein Einfärbesystem und einen Gegendruckzylinder (7), mit einem einzigen Bedruckstoffleitsystem mittels dessen der Bedruckstoff lösbar verbindbar durch Druckspalte aller Druckwerke (1 bis 4) führbar ist, wobei eine durch die Gegendruckzylinder (7) definierte Ebene des Bedruckstofftransportes in gerader Linie durch die Druckwerke (1 bis 4) verläuft, wobei das Bedruckstoffleitsystem bahn- oder bandförmig ausgebildet ist, wobei das Bedruckstoffleitsystem Mittel zum registergerechten Festlegen des Bedruckstoffes am Transportweg aufweist, die auch zwischen den Druckwerken (1 bis 4) vorgesehen und derart ausgebildet sind, dass der Bedruckstoff auch vor und hinter den jeweiligen Druckspalten am Bedruckstoffleitsystem anhaftend geführt wird und die Mittel keine Farbe von den Druckbildern auf dem Bedruckstoff abnehmen, wobei die Gegendruckzylinder (7) einen vom Durchmesser der Formzylinder (5) unabhängigen Durchmesser besitzen, und wobei die den Druckspalt, durch den das Bedruckstoffleitsystem geführt wird, bildenden Zylinder linear oder bogenförmig zueinander verstellbar sind,
**dadurch gekennzeichnet,**
**dass** mittels des Bedruckstoffleitsystems bogen- und bahnförmiger Bedruckstoff durch alle Druckwerke (1 bis 4) förderbar ist, und dass die Maschine einen Antrieb aufweist, mittels dessen das Bedruckstoffleitsystem wenigstens unabhängig von den Formzylindern (5) antreibbar ist.

2. Druckmaschine nach Anspruch 1,
**dadurch gekennzeichnet,**
**dass** das Bedruckstoffleitsystem eine Bahnen und Bogen verarbeitende Anlegestation (41) zum Zuführen von Bedruckstoff und eine Auslegestation (48) zum Abführen von Bedruckstoff aufweist.

3. Druckmaschine nach Anspruch 1 oder 2,
**dadurch gekennzeichnet,**
**dass** das Bedruckstoffleitsystem ein eben oder annähernd eben durch die den Druckzylindern (7) aller Druckwerke (1 bis 4) zugeordneten Druckzonen durchgeführtes Transportband (40) aufweist und dass auf dem Transportband die Mittel zur Festlegung des Bedruckstoffes vorgesehen sind.

4. Druckmaschine nach Anspruch 3,
**dadurch gekennzeichnet,**
**dass** in dem Bedruckstoffleitsystem dem Transportband (40) zugeordnet im Bereich der Anlegestation (41) eine Vorrichtung zur Erhöhung der Adhäsionskraft des Transportbandes (40) gegenüber dem Bedruckstoff vorgesehen ist und dem Transportband (40) zugeordnet im Bereich der Auslegestation (48) eine Vorrichtung zur Verringerung der Adhäsionskraft des Transportbandes (40) gegenüber dem Bedruckstoff vorgesehen ist.

5. Druckmaschine nach Anspruch 3 oder 4,
**dadurch gekennzeichnet,**
**dass** als Mittel zur Festlegung des Bedruckstoffes pneumatische Anpressvorrichtungen (70 bis 73) am Transportweg des Bedruckstoffes vorgesehen sind.

6. Druckmaschine nach Anspruch 3 oder 4,
**dadurch gekennzeichnet,**
**dass** als Mittel zur Festlegung des Bedruckstoffes Anpresswalzen (60, 62) am Transportweg des Bedruckstoffes vorgesehen sind.

7. Druckmaschine nach Anspruch 3 oder 4,
**dadurch gekennzeichnet,**
**dass** als Mittel zur Festlegung des Bedruckstoffes Klebebereiche an dem Transportband (40) vorgesehen sind, deren Haftfähigkeit unter Wärmeeinwirkung steuerbar ist.

8. Druckmaschine nach Anspruch 7,
**dadurch gekennzeichnet,**
**dass** im Bereich der Anlegestation eine Vorrichtung zum Erhöhen der Adhäsionskraft der Klebebereiche angeordnet ist und dass im Bereich der Auslegestation eine Vorrichtung zur Verringerung der Adhäsionskraft der Klebebereiche vorgesehen ist.

9. Druckmaschine nach Anspruch 4,
**dadurch gekennzeichnet,**
**dass** im Bereich des Transportweges des Bedruckstoffes durch die Druckwerke (1 bis 4) Belastungsvorrichtungen zur Erzeugung einer Haftreibung des Bedruckstoffes auf dem Transportband (40) derart vorgesehen sind, dass der Bedruckstoff außerhalb der druckenden Bereiche permanent gegenüber dem Transportband (40) belastbar ist, derart dass die Adhäsionskraft des Transportbandes (40) gegenüber dem Bedruckstoff im Bereich der Belastungsvorrichtungen dauernd unterstützt wird.

10. Druckmaschine nach Anspruch 9,
**dadurch gekennzeichnet,**
**dass** Haltebänder (42) vorgesehen sind, die wenigstens den unbedruckten Rändern des Bedruckstoffes zuordenbar sind, dass die Haltebänder (42) im Bereich der Druckzonen parallel zum Transportband (40) geführt werden, dass mittels der Haltebänder (42) direkt oder indirekt eine Haltekraft auf den Bedruckstoff ausübbar ist und dass die Haltebänder (42) synchron zum Transportband (40) antreibbar sind.

11. Druckmaschine nach Anspruch 9 oder 10,
**dadurch gekennzeichnet,**
**dass** im Bereich der Anlegestation (41) durch Steuerung von Führungselementen der Haltebänder (42) ein Zuführspalt (44) zwischen den Haltebändern (42) und dem Transportband (40) erzeugbar ist, derart das taktweise Bedruckstoff zum Transportband (40) zuführbar ist.

12. Druckmaschine nach einem der vorhergehenden Ansprüche,
**dadurch gekennzeichnet,**
**dass** das Bedruckstoffleitsystem bei kontinuierlich antreibbaren Formzylindern (5) schrittweise antreibbar ist, derart, dass bei nicht voll belegter Formzylinderoberfläche auf dem Bedruckstoff kontinuierliche oder annähernd kontinuierliche Druckbilder abdruckbar sind.

## Claims

1. A printing machine for the coating of printing support (8,50) with multi-colour print images, with a plurality of printing mechanisms (1-4), each containing at least one forme cylinder (5), an inking system and an impression cylinder (7), with a single printing support guide system by means of which the printing support can be guided releasably connectable through printing gaps of all printing mechanisms (1 to 4), wherein a plane of the printing support transport defined through the impression cylinders (7) runs in a straight line through the printing mechanisms (1 to 4) wherein the printing support guide system is formed web or band-shaped, wherein the printing support guide system has means for the register-appropriate fixing of the printing support on the transport route which is also provided between the printing mechanisms (1 to 4) and designed such that the printing support is also guided adhering to the printing support guide system before and after the respective printing gaps and the means do not remove any ink from the print images on the printing support, wherein the impression cylinders (7) have a diameter that is independent of the diameter of the forme cylinders (5), and wherein the cylinders for forming the printing gap through which the printing support guide system is guided are adjustable in a linear or arc-shaped manner relative to each other,
**characterized in that**
by means of the printing support guide system sheet and reel-type printing support can be transported through all printing mechanisms (1 to 4),and that the machine has a drive by means of which the printing support guide system can be driven at least independently of the forme cylinders (5).

2. The printing machine according to claim 1,
**characterized in that**
the printing support guide system has a placement station (41) processing webs and sheets for the feeding of printing support and a discharge station (48) for discharging printing support.

3. The printing machine according to claim 1 or 2,
**characterized in that**
the printing support guide system has a transport conveyor (40) which is passed through the printing zones assigned to the printing cylinders (7) of all printing mechanisms (1 to 4) in a flat or approximately flat manner and that the means for affixing the printing support are provided on the transport conveyor.

4. The printing machine according to claim 3,
**characterized in that**,
associated in the printing support guide system with the transport conveyor (40), in the region of the placement station (41), a device for increasing the adhesive force of the transport conveyor (40) relative to the printing support is provided and, associated with the transport conveyor (40), in the region of the discharge station (48), a device for reducing the adhesive force of the transport conveyor (40) relative to the printing support is provided.

5. The printing machine according to claim 3 or 4,
**characterized in that**
pneumatic pressing-on devices (70 to 73) to fix the printing support are provided on the transport route of the printing support.

6. The printing machine according to claim 3 or 4,
**characterized in that**,
as means of fixing the printing support, pressing-on rollers (60, 62) are provided on the transport route of the printing support.

7. The printing machine according to claim 3 or 4,
**characterized in that**,
as means for fixing the printing support, gluing regions are provided on the transport conveyor (40) the adhesive capability of which is controllable under the influence of heat.

8. The printing machine according to claim 7,
**characterized in that**
in the region of the placement station a device for increasing the adhesive force of the gluing regions is arranged and that in the region of the discharge station a device for reducing the adhesive force of the gluing regions is provided.

9. The printing machine according to claim 4,
**characterized in that**
in the region of the transport route of the printing support through the printing mechanisms (1 to 4) load devices for creating adhesive friction of the printing support on the transport conveyor (40) are provided such that the printing support outside the printing regions is continuously loadable relative to the transport conveyor (40) such that the adhesive force of the transport conveyor (40) relative to the printing support is continuously supported in the region of the load devices.

10. The printing machine according to claim 9,
**characterized in that**
holding bands (42) are provided which can at least be associated with the unprinted edges of the printing support, that the holding bands (42) in the region of the printing zones are guided parallel to the transport conveyor (40), that by means of the holding bands (42) directly or indirectly a holding force can be exerted on the printing support and that the holding bands (42) can be driven in synchronisation with the transport conveyor (40).

11. The printing machine according to claim 9 or 10,
**characterized in that**
in the region of the placement station (41) through control of guide elements of the holding bands (42) a feed gap (44) between the holding bands (42) and the transport conveyor (40) can be created such that printing support can be fed to the transport conveyor (40) cyclically.

12. The printing machine according to any one of the preceding claims,
**characterized in that**
the printing support guide system with continuously drivable forme cylinders (5) can be driven step-by-step such that with a forme cylinder surface that is not fully occupied continuous or approximately continuous print images can be printed on the printing support.

## Revendications

1. Machine d'impression destinée à imprimer des images polychromes sur un matériau d'impression (8, 50), comportant une pluralité de groupes d'impression (1-4) possédant chacun au moins un cylindre porte-clichés (5), un système d'encrage et un cylindre de contre-pression (7), comportant un seul système de guidage du matériau d'impression au moyen duquel le matériau d'impression peut être guidé, raccordable de façon amovible, à travers les fentes d'impression de tous les groupes d'impression (1 à 4), un plan du transport de matériau d'impression défini par les cylindres de contre-pression (7) s'étendant en ligne droite à travers les groupes d'impression (1 à 4), le système de guidage du matériau d'impression étant réalisé sous forme de voie ou bande, le système de guidage du matériau d'impression présentant des moyens destinés à fixer le matériau d'impression conformément au repérage sur le parcours de transport, lesquels moyens étant aussi prévus entre les groupes d'impression (1 à 4) et réalisés de telle façon que le matériau d'impression soit également guidé par adhérence sur le système de guidage du matériau d'impression devant et derrière les différentes fentes d'impression et que les moyens n'enlèvent pas d'encre des images sur le matériau d'impression, les cylindres de contre-pression (7) possédant un diamètre indépendant du diamètre des cylindres porte-clichés (5) et les cylindres formant la fente d'impression par laquelle le système de guidage du matériau d'impression est guidé étant réglables les uns par rapport aux autres de manière-linéaire ou en arc,
**caractérisée en ce que**, au moyen du système de guidage du matériau d'impression, il est possible de transporter un matériau d'impression sous forme de feuille et de bande à travers tous les groupes d'impression (1 à 4) et **en ce que** la machine présente un entraînement au moyen duquel le système de guidage du matériau d'impression peut être entraîné au moins indépendamment des cylindres porte-clichés (5).

2. Machine d'impression selon la revendication 1,
**caractérisée en ce que** le système de guidage du matériau d'impression présente une station de margeur (41) travaillant les bandes et les feuilles pour l'introduction du matériau d'impression et une station de sortie (48) pour l'évacuation du matériau d'impression.

3. Machine d'impression selon la revendication 1 ou 2,
**caractérisée en ce que** le système de guidage du matériau d'impression présente une bande de transport (40) guidée de manière plane ou presque plane à travers les zones d'impression associées aux cylindres de pression (7) de tous les groupes d'impression (1 à 4) et **en ce que** les moyens de fixation du matériau d'impression sont prévus sur la bande de transport.

4. Machine d'impression selon la revendication 3,
**caractérisée en ce qu'**il est prévu dans le système de guidage du matériau d'impression, associé à la bande de transport (40) dans la zone de la station de margeur (41), un dispositif destiné à accroître la force d'adhérence de la bande de transport (40) vis-à-vis du matériau d'impression et, associé à la bande de transport (40) dans la zone de la station de sortie (48), un dispositif destiné à réduire la force d'adhérence de la bande de transport (40) vis-à-vis du matériau d'impression.

5. Machine d'impression selon la revendication 3 ou 4,
**caractérisée en ce qu'**il est prévu, comme moyens de fixation du matériau d'impression, des dispositifs de pression pneumatiques (70 à 73) sur le parcours de transport du matériau d'impression.

6. Machine d'impression selon la revendication 3 ou 4,
**caractérisée en ce qu'**il est prévu, comme moyens de fixation du matériau d'impression, des rouleaux de pression (60, 62) sur le parcours de transport du matériau d'impression.

7. Machine d'impression selon la revendication 3 ou 4,
**caractérisée en ce qu'**il est prévu, comme moyens de fixation du matériau d'impression, des zones adhésives sur la bande de transport (40), dont l'adhérence peut être commandée sous l'effet de la chaleur.

8. Machine d'impression selon la revendication 7,
**caractérisée en ce que**, dans la zone de la station de margeur, il est agencé un dispositif destiné à accroître la force d'adhérence des zones adhésives et **en ce que**, dans la zone de la station de sortie, il est prévu un dispositif destiné à réduire la force d'adhérence des zones adhésives.

9. Machine d'impression selon la revendication 4,
**caractérisée en ce que**, dans la zone du parcours de transport du matériau d'impression à travers les groupes d'impression (1 à 4), il est prévu des dispositifs de charge afin de créer un frottement d'adhérence du matériau d'impression sur la bande de transport (40) de telle façon que le matériau d'impression puisse être chargé en permanence par rapport à la bande de transport (40) en dehors des zones d'impression, de telle sorte que la force d'adhérence de la bande de transport (40) par rapport au matériau d'impression soit en permanence soutenue dans la zone des dispositifs de charge.

10. Machine d'impression selon la revendication 9,
**caractérisée en ce que** des bandes de retenue (42) sont prévues, lesquelles peuvent être associées au moins aux bords non imprimés du matériau d'impression, **en ce que** les bandes de retenue (42) sont guidées parallèlement à la bande de transport (40) dans la région des zones d'impression, **en ce qu'**au moyen des bandes de retenue (42) il est possible d'exercer directement ou indirectement une force de retenue sur le matériau d'impression et **en ce que** les bandes de retenue (42) peuvent être entraînées de manière synchronisée avec la bande de transport (40).

11. Machine d'impression selon la revendication 9 ou 10,
**caractérisée en ce que**, dans la zone de la station de margeur (41), il est possible de créer une fente d'alimentation (44) entre les bandes de retenue (42) et la bande de transport (40) par la commande d'éléments de guidage des bandes de retenue (42), de telle sorte que le matériau d'impression puisse être amené de manière cadencée à la bande de transport (40).

12. Machine d'impression selon l'une des revendications précédentes,
**caractérisée en ce que** le système de guidage du matériau d'impression peut être entraîné pas-à-pas alors que les cylindres porte-clichés (5) peuvent être entraînés en continu, de telle façon que, lorsque la surface de cylindre porte-clichés n'est pas complètement occupée, des images continues ou presque continues peuvent être imprimées sur le matériau d'impression.
